# EUROPÄISCHE PATENTSCHRIFT

(11) **EP 1 025 993 B1**
(45) Veröffentlichungstag und Bekanntmachung des Hinweises auf die Patenterteilung: **02.05.2003**
(21) Anmeldenummer: 00100866.3
(22) Anmeldetag: 18.01.2000
(51) Int. Cl.: B41F 13/56, B41F 13/54, B65H 37/02, B65H 45/30

(54) **Vorrichtung zum Auftragen einer Längsleimung in einer Falzvorrichtung von schnellaufenden Rotationsdruckmaschinen**
Device for applying a longitudinal gluing in a folding apparatus of high-speed rotary presses
Dispositif pour appliquer un collage longitudinal dans une plieuse des machines rotatives à grande vitesse

(30) Priorität: 03.02.1999 DE 29901799 U; 18.08.1999 DE 29914420 U
(43) Veröffentlichungstag der Anmeldung: 09.08.2000
(73) Patentinhaber: Heidelberger Druckmaschinen Aktiengesellschaft, 69115 Heidelberg (DE)
(72) Erfinder: Hesselmann, Theodor, 83569 Vogtareuth (DE); Herrou, Eric, 60160 Thiverny (FR); Taullee, Jacques, 60270 Gouvieux (FR); Berton, Philippe, 60260 Bailleval (FR)

(56) Entgegenhaltungen:
- DE-A- 2 512 368
- DE-A- 2 953 538
- DE-A- 3 226 907
- DE-A- 4 326 855
- DE-B- 1 107 640
- DE-C- 474 861
- DE-U- 8 708 394
- DE-U- 29 713 744
- US-A- 2 747 865
- US-A- 3 679 200

## Beschreibung

Die Erfindung bezieht sich auf eine Vorrichtung zum Auftragen einer Längsleimung auf schnellaufende Bahnen in einer Falzvorrichtung von Rotationsdruckmaschinen mit einer Steuerung für die Beeinflussung der Beleimung zur Herstellung mehrseitiger gefalzter und längs der Falze geklebter Blattlagen aus endlosen Bahnen, bei der am Auslauf eines Falztrichters ein Querschneider angeordnet ist.

Bei bekannten Vorrichtungen dieser Art, beispielsweise entsprechend der DE-GM 297 13 744.1, wird die außenliegende Bahn von mehreren zusammengeführten Bahnen mit einem längslaufenden Leimauftrag versehen, der die Problematik verursacht, daß dieser Leimauftrag später keine Berührung mit Maschinenteilen erfahren darf, damit die offene Leimspur sich nicht an diesen Maschinenteilen unerwünscht ablegt. Dies hätte zur Folge, daß die Produktion in kurzer Zeit durch Verschmutzung des Falzapparates und Fehlverleimung der Druckprodukte zum Erliegen kommt.

Um diesen Nachteil zu vermeiden, ist bei den vorbekannten Anlagen vorgesehen, daß die der Beleimung nachfolgenden Maschinenteile, wie beispielsweise Leitwalzen, Sammelzylinder, Führungen, usw. in dem Bereich genutet werden, der sonst mit der Leimspur in Berührung kommen würde. In der DE-GM 297 13 744.1 ist gezeigt, daß zwei Zugwalzenpaare eine solche Nutung besitzen.

Das Nuten stellt einen nicht unerheblichen Bearbeitungsaufwand dar. Außerdem sind Nuten für Papierführungen generell nachteilig. Durch die Verstellnotwendigkeit von Falzapparaten, beispielsweise einer Trichterverstellung, sind mehrere Nuten parallel nebeneinander erforderlich, wodurch sich der Aufwand und die Problematik der Papierführung zusätzlich erhöht.

Durch die DE-OS 295 35 38 ist ein Falzapparat an Rollen-Rotationsdruckmaschinen offenbart, bei dem vor einem Querschneider eine Klebeeinrichtung vorgesehen ist, die im Bereich einer Längsfalzkante tatkmäßig auf jede zweite Abschnittlänge einen Klebstoffstreifen aufbringt. Auch hier ist nicht sichergestellt, daß die der Klebeeinrichtung nachfolgenden Aggregate frei von Verschmutzungen durch den Klebstoff bleiben. Umgangen wird diese Problematik im Sinne der DE-295 02 723 U1 bzw. DE-OS 43 26 855 dadurch, daß Querleimwerke eingesetzt werden, die aber auch vor den Querschneidern angeordnet sind und einen wesentlich größeren Konstruktionsaufwand bedingen.

Der Erfindung liegt die Aufgabe zugrunde, das Problem der Verleimung von schnellaufenden Papierbahnen im Bereich von Falzvorrichtungen von Rotationsdruckmaschinen so zu vereinfachen, daß Nutungen in Maschinenteilen entbehrlich werden und Verschmutzungen durch den Leimauftrag nicht mehr erfolgen können.

Diese Aufgabe wird erfindungsgemäß dadurch gelöst, daß in Förderrichtung hinter dem Querschneider und vor dem nachfolgenden Falzwerk mindestens ein Klebstoffauftragegerät für das gesteuerte Aufbringen unterbrochener Längsleimungen auf den einzelnen Zuschnitt angeordnet und dieses Klebstoffauftragegerät in Abhängigkeit von der Abzugsfördergeschwindigkeit der Zuschnitte gesteuert ist.

Die Steuerung des Auftragegerätes hat somit eine doppelte Funktion. Einerseits hat sie für kontrollierten Beginn und Ende des einzelnen Leimauftrages auf dem Zuschnitt zu sorgen, um zu vermeiden, daß Leim über die voraus- oder nachlaufenden Kanten des Zuschnittes hinweg aus dem Auftragegerät gelangen kann. Andererseits ist die Fördergeschwindigkeit der Bahn nicht konstant, weil nach dem Querschneiden die dadurch entstehenden Zuschnitte schneller als die ankommende Bahn gefördert werden müssen, um die Zuschnitte zu vereinzeln, das heißt Abstände zwischen den Zuschnitten zu erreichen. An diese Geschwindigkeitsänderung muß die Steuerung für den Leimauftrag angepaßt werden.

Die erfindungsgemäß beleimten Zuschnitte werden unmittelbar nach dem Leimauftrag der weiteren Bearbeitung in einem nachgeordnetem Falzwerk, zugeführt, wo ein stapelbildendes Zusammentragen und / oder Falzen erfolgt.

Es ist zwar durch das DE-GM 92 11 349.4 bekannt, nach dem Querschneider eine Hotmeltdüse anzuordnen, die auf einen Abschnitt einen die nachfolgende Z-Faltung heftenden Leimtupfer aufbringt. Hierbei handelt es sich aber um einen gattungsfremden Stand der Technik auf dem Gebiet der Bildung von Klotzböden bei Beuteln, das keine Beziehung zu schnellaufenden Rotationsdruckmaschinen hat.

In einem ersten Ausführungsbeispiel der Erfindung wird gezeigt, daß jeder Zuschnitt nur halbseitig beleimt und dann quergefaltet wird. Dadurch entstehen einfache Blattlagen, deren Blattzahl von der Anzahl der vorher zusammengeführten Bahnen abhängig ist.

Bei einem anderen Ausführungsbeispiel wird davon ausgegangen, zwei unterschiedliche beleimte Zuschnitte deckungsgleich zusammenzutragen und miteinander zu verleimen. Es braucht daher nur jeder zweite Zuschnitt auf der Oberseite mit der Beleimung versehen zu werden, um einen anderen Zuschnitt von unten her abzudecken und zu verleimen.

Demgemäß lehrt die Erfindung, daß die Steuerung des Klebstoffauftragegerätes darauf eingestellt ist, daß nach jedem Zuschnitt ein Wechsel des Beleimungsbildes erfolgt.

Wenn die Zuschnitte nach ihrer paarweisen Zusammenführung und Verleimung nochmals gefalzt werden sollen, dann empfiehlt es sich, daß jeder zweite Zuschnitt auf der Oberseite eine nur über die halbe Länge des Zuschnittes verlaufende Beleimung erfährt. Wenn nämlich dieser Zuschnitt oder ein Zuschnittpaar quer zur Förderrichtung gefalzt werden sollen, dann genügt diese einseitige Beleimung, um sie nach dem Falzen mit der gegenüberliegenden unbeleimten Fläche zu verkleben.

Ein zusätzliches Problem der Erfindung ergibt sich dadurch, daß der erfindungsgemäße Ort des Klebstoffauftragegerätes in der Rotationsdruckmaschine schwer zugänglich ist. Um dieses Problem zu lösen, sieht die Erfindung im Rahmen einer Weiterbildung vor, die Halterung des Klebstoffauftragegerätes quer zur Förderrichtung der Bahnen bis über den seitlichen Rahmen der Rotationsdruckmaschine hinaus verstellbar anzuordnen.

Diese Weiterbildung ermöglicht es, das Klebstoffauftragegerät aus seiner Betriebsstellung in eine frei zugängliche Wartungsstellung zu versetzen, wo Reinigung, Pflege, Ersatz oder Austausch von Einzelteilen des Klebstoffauftragegerätes mühelos vorgenommen werden können.

Das seitliche Versetzen des Klebstoffauftragegerätes kann auch dazu ausgenutzt werden, die Feineinstellung des Klebstoffstreifens auf den Falz der Papierbahn vorzunehmen.

Zusätzlich zum seitlichen Versetzen des Klebstoffauftragegerätes ist auch eine Verstellbarkeit des Klebstoffauftragegerätes quer zur Schlittenführung in Richtung auf die zu beschichtende Bahn erfindungsgemäß vorgesehen. Auf diese Weise wird das Klebstoffauftragegerät zunächst von der zu beschichtenden Bahn abgehoben, bevor es seitlich versetzt wird. In umgekehrter Weise wird bei der Vorbereitung des Klebstoffauftrages zunächst das Klebstoffauftragegerät seitlich versetzt und daraufhin in Richtung zur zu beschichtenden Bahn in die Betriebsstellung gebracht.

Weitere Merkmale der Erfindung sind in den Unteransprüchen aufgeführt beziehungsweise der Beschreibung und Zeichnung zu entnehmen.

Diese und weitere Merkmale der Erfindung sind in der Zeichnung schematisch und beispielsweise dargestellt. Es zeigen:
- Figur 1:: eine Vorderansicht einer eine Falzvorrichtung verlassende Papierbahn mit Längsbeleimung und nachfolgendem Falzwerk,
- Figur 2:: eine Seitenansicht der Anordnung gemäß Figur 1 in Richtung des Pfeiles A mit einer halbseitigen Beleimung aller Zuschnitte,
- Figuren 2a bis 2c:: Ausrichten eines beleimten Zuschnittes in mehreren Bearbeitungszuständen,
- Figur 3:: eine Seitenansicht der Anordnung gemäß Figur 1 mit abwechselnd beleimten und unbeleimten Zuschnitten,
- Figuren 3a bis 3d:: Ansichten der beiden Zuschnitte in mehreren Bearbeitungszuständen,
- Figur 4:: eine Seitenansicht der Anordnung gemäß Figur 1 mit abwechselnd unterschiedlich beleimten Zuschnitten,
- Figuren 4a bis 4e:: Ansichten der beiden Zuschnitte in mehreren Bearbeitungszuständen und
- Figur 5:: eine Seitenansicht des Klebstoffauftragegerätes mit seiner Führung zum seitlichen Versetzen.

Im Beispiel der Figur 1 ist ganz schematisch die auslaufende Stirnseite einer Falzvorrichtung (1) gezeigt, die einen üblichen Falztrichter (4) aufweist, durch den die Bahn (2) über die Einlaufwalze (3) hinweggeführt wird. Die Bahn (2) kann hierbei auch zwei- oder mehrlagig ausgebildet sein. Nach Verlassen des Falztrichters (4) wird die gefalzte und nur noch die halbe Breite aufweisende Bahn über die Zugwalzenpaare (5) abgezogen und einem Querschneider (6) zugeführt, der die Bahn in Zuschnitte (7) teilt. Die Zuschnitte (7) werden mit Hilfe von Gurtförderern (12) abgezogen, welche eine größere Fördergeschwindigkeit als die ankommende Bahn (2) aufweisen, damit die Zuschnitte (7) vereinzelt werden, also Abstände zwischen den Zuschnitten (7) gebildet werden. In Figur 2 sind diese Abschnitte zwischen den Zuschnitten (7) bildlich dargestellt.

Nach der Erfindung wird der den Querschneider (6) verlassende Zuschnitt (7) von einem Klebstoffauftragegerät (8) mit einer Längsleimung (10) versehen, die in Form unterbrochener Striche oder Punktreihen auf die halbe Länge des Zuschnittes (7) aufgebracht wird.

In üblicher Weise wird das Auftragegerät (8) von einer Steuerung beeinflußt, die sicherstellt, daß die Beleimung (9,10) nicht über die Zuschnittkanten hinaus erfolgt. Andererseits ist die Steuerung so ausgebildet, daß sie von der Fördergeschwindigkeit des die Zuschnitte (7) abziehenden und vereinzelnden Förderers (12) abhängig ist.

Wie die Figuren 2 und 2a bis 2c zeigen, wird jeder Zuschnitt (7) auf seiner Oberseite nur über die halbe Länge mit der Beleimung (10) versehen. Beim Einlaufen in das nachfolgende Falzwerk (13) wird jeder beleimte Zuschnitt quer zur Beleimung (10) längs der Falzlinie gefalzt, wodurch die Beleimung (10) mit der gegenüberliegenden, leimfrei gebliebenen Seite zusammenkommt und mit dieser verklebt wird. Dadurch entsteht ein einfach gefalzter Zuschnitt (16), der allerdings mehrlagig sein kann, je nachdem, ob und wieviele Bahnen (2) von dem Querschneider zusammengeführt und verleimt werden.

Beim Beispiel der Figur 3 werden abwechselnd ein Zuschnitt (7a) mit einer Beleimung (9) über die gesamte Länge versehen und ein Zuschnitt (7b) leimfrei gehalten. Diese Zuschnitte (7a,7b) werden stapelbildend zusammengetragen, wobei der leimfreie Zuschnitt (7b) deckungsgleich auf die beleimte Seite des Zuschnittes (7a) gelangt.

Zu diesem Zweck werden die Zuschnitte (7a,7b) gemäß dem Ausführungsbeispiel der Figur 1 von einem Sammelzylinder (14) erfaßt, der beispielsweise fünf Falzmessersysteme bekannter Art enthält. Der vordere Zuschnitt (7a) wird dann mit dem ankommenden sechsten Zuschnitt deckungsgleich zusammengebracht (usw.) und dann einem Falzklappenzylinder (15) übergeben, der die verleimten und quergefalzten Zuschnitte (16) in üblicher Weise abführt.

In den Figuren 3a bis 3d sind die einzelnen Bearbeitungszustände schematisch dargestellt.

Wie die Figur 4 zeigt, weisen bei diesem Ausführungsbeispiel die Beleimungen (9,10) der Zuschnitte (7a) und (7c) unterschiedliche Größen und Formate auf. Dadurch ist die Möglichkeit gegeben, unterschiedliche Blattlagen zu erzeugen.

In diesem Fall wird jeder zweite Zuschnitt (7a) über seine gesamte.Länge mit einer gegebenenfalls unterbrochenen Längsleimung (9) versehen, wohingegen jeder dazwischenbefindliche Zuschnitt (7c) eine Längsleimung (10) erhält, die sich nur über die halbe Länge des Zuschnittes (7c) erstreckt. Auch in diesem Fall werden die über die gesamte Länge beleimten Zuschnitte (7a) unter die anderen Zuschnitte (7c) geführt und mit ihnen stapelbildend verleimt. Das so gebildete Zuschnittpaar kann dann um die Falzlinie (11) gefalzt werden, wodurch eine Verklebung dadurch entsteht, daß die halbe Längsleimung (10) den freibleibenden Bereich des umgefalzten Zuschnittes erfaßt und dadurch eine Verleimung herbeiführt. Durch diese halbe Längsleimung (10) wird verhindert, daß zwei Leimstreifen nach dem Falzen aufeinander zu liegen kommen und auseinanderquetschen.

Die Figuren 4a bis 4e zeigen die einzelnen Bearbeitungsschritte in schematischer Darstellung.

Die Beleimung von Zuschnitten (7) nach dem Querschneiden eröffnet somit zahlreiche Möglichkeiten, die Zuschnitte oder Zuschnittpaare weiter zu bearbeiten, was nicht ohne Schwierigkeiten möglich wäre, wenn die Bahn vor dem Querschneiden längs beleimt werden würde.

Es sei lediglich darauf hingewiesen, daß das einzelne Klebstoffauftragegerät (8) zwischen den Gurten des Abzugförderers (12) plaziert ist. Es wird bei den gezeigten Ausführungsbeispielen die Seite des Zuschnittes (7) beleimt, die am Umfang des Sammelzylinders (14) zur Anlage kommt, der dann im Bereich der Klebstofflinie ausgespart ist.

Die Erfindung läßt die Möglichkeit offen, auch die andere Seite der Zuschnitte (7) zu beleimen.

Anstelle einer mittigen Beleimung kann auch eine Randbeleimung vorgesehen werden, welche die Möglichkeit bietet, Gruppen von gefalzten und verleimten Zuschnitten aneinanderzukleben.

Im Ausführungsbeispiel der Figur 5, das eine Weiterbildung darstellt, wird gezeigt, daß man das Klebstoffauftragegerät (8) bis über den seitlichen Rahmen (17) der Rotationsdruckmaschine hinaus versetzen kann, um in der strichpunktiert dargestellten Stellung freien Zugang zum Auftragegerät (8) zu haben. Dabei wird davon ausgegangen, daß das in Arbeitsposition befindliche Auftragegerät (8) bedingt durch die Raumform der Rotationsdruckmaschine schwer zugänglich ist.

Beim gezeigten Ausführungsbeispiel ist das Auftragegerät mit seiner Halterung (18) an einem Schlitten (19) befestigt, der längs einer Führung (20) quer zur Förderrichtung der Bahn (2) beweglich ist. Im Beispiel der Figur 5 wird davon ausgegangen, daß die Führung (20) ortsfest seitlich des Rahmens (17) angeordnet ist.

Wenn diese Anordnung sich als störend erweisen sollte, kann man auch die Führung (20) im Lagerbock (21) verschiebbar lagern, so daß das Auftragegerät (8) mitsamt der Führung seitlich versetzbar ist. Mit dem Pfeil (22) ist die seitliche Verschiebebewegung quer zur Vorschubrichtung der Bahn (2) angedeutet.

Darüber hinaus ist auch eine weitere Verstellung des Auftragegerätes in Richtung des Doppelpfeiles (23) gegeben, um nämlich das Auftragegerät (8) von der Bahn (2) abzuheben, bevor es seitlich entsprechend dem Pfeil (22) versetzt wird, und umgekehrt.

Diese zusätzliche Verstellbarkeit längs des Doppelpfeiles (23) kann einerseits dadurch veranlaßt werden, daß die Führung (20) im Lagerbock (21) im Sinne eines Kreuzschlittens versetzbar ist. Es besteht aber auch die Möglichkeit, das Auftragegerät (8) quer zu seiner Halterung (18) verstellbar anzuordnen.

Das Auftragegerät (8) kann mit seiner Halterung (18) und Führung (19,20) als Baueinheit (24) ausgebildet sein, die über den Lagerbock (21) oder dergleichen als Ganzes an die Rotationsdruckmaschine montierbar beziehungsweise von ihr abnehmbar ist. Damit kann dem Umstand Rechnung getragen werden, daß die reine Druckarbeitszeit ohne Klebevorgang gegenüber dem Drucken mit Falzklebung überwiegt. Der Gegenstand der Erfindung betrifft aber ein Anbauaggregat, das nur bei Bedarf mit einem minimalen Arbeitsaufwand in die Rotationsdruckmaschine integriert wird.

### STÜCKLISTE

- 1: Falzvorrichtung
- 2: Bahn
- 3: Einlaufwalze
- 4: Falztrichter
- 5: Zugwalzenpaar
- 6: Querschneider
- 7: Zuschnitt
- 7a: Zuschnitt
- 7b: Zuschnitt
- 7c: Zuschnitt
- 8: Auftragegerät
- 9: Längsleimung
- 10: Längsleimung
- 11: gedachte Falzlinie
- 12: Gurtförderer (Abzugförderer)
- 13: nachfolgendes Falzwerk
- 14: Sammelzylinder
- 15: Falzklappenzylinder
- 16: gefalzter Zuschnitt
- 17: Rahmen der Rotationsdruckmaschine
- 18: Halterung des Auftragegerätes
- 19: Schlitten
- 20: Führung
- 21: Lagerbock
- 22: Pfeil
- 23: Pfeil
- 24: Baueinheit

## Patentansprüche

1. Vorrichtung zum Auftragen einer Längsleimung auf schnellaufende Bahnen (2) in Falzvorrichtungen (1, 13) von Rotationsdruckmaschinen mit einer Steuerung für die Beeinflussung der Beleimung zur Herstellung mehrseitiger gefalzter und länge der Falze verklebter Blattlagen, bei der in Förderrichtung hinter einem Falztrichter (4) ein Querschneider (6) angeordnet ist,
**dadurch gekennzeichnet,**
**daß** in Förderrichtung hinter dem Querschneider (6) und vor dem nachfolgenden Falzwerk (13) mindestens ein Klebstoffauftragegerät (8) für das gesteuerte Aufbringen unterbrochener Längsleimung (9, 10) auf den einzelnen Zuschnitt (7) angeordnet und dieses Klebstoffauftragegerät in Abhängigkeit von der Abzugsfördergeschwindigkeit der Zuschnitte (7) gesteuert ist.

2. Vorrichtung nach Anspruch 1,
**dadurch gekennzeichnet,**
**daß** die Steuerung des Klebstoffauftragegerätes (8) darauf eingestellt ist, daß nach jedem Zuschnitt (7) ein Wechsel des Beleimungsbildes (9, 10) erfolgt.

3. Vorrichtung nach Anspruch 2,
**dadurch gekennzeichnet,**
**daß** jeder zweite Zuschnitt (7) unbeleimt bleibt.

4. Vorrichtung nach Anspruch 2,
**dadurch gekennzeichnet,**
**daß** jeder zweite Zuschnitt (7a, 7c) eine unterbrochene Längsleimung (9) über die gesamte Länge des Zuschnittes (7) erhält.

5. Vorrichtung nach Anspruch 2 oder 4,
**dadurch gekennzeichnet,**
**daß** jeder andere Zuschnitt (7b, 7d) eine Längsleimung (10) über die halbe Länge des Zuschnittes (7) erhält.

6. Vorrichtung nach Anspruch 1 oder einem der folgenden,
**dadurch gekennzeichnet,**
**daß** Jeweils zwei beleimte Zuschnitte (7a, 7b) stapelbilden zusammengeführt und miteinander verklebt sind.

7. Vorrichtung nach Anspruch 2 oder folgenden,
**dadurch gekennzeichnet,**
**daß** die miteinander verklebten Zuschnittpaare (7a, 7b) in Anschluß an ihre Verklebung längs und/oder quer (11) zur Leimnaht gefalzt sind.

8. Vorrichtung nach Anspruch 1 oder einem der folgenden,
**dadurch gekennzeichnet,**
**daß** das Klebstoffauftragegerät auf derjenigen Seite des Zuschnittes (7) angeordnet ist, die dem ersten Zylinder des nachfolgenden Falzwerkes (13) zugekehrt ist.

9. Vorrichtung nach Anspruch 8,
**dadurch gekennzeichnet,**
**daß** ein weiteres Klebstoffauftragegerät (8) auf der anderen Seite des Zuschnittes (7) angeordnet ist.

10. Vorrichtung nach Anspruch 1 oder einem der folgenden,
**dadurch gekennzeichnet,**
**daß** das Klebstoffauftragegerät (8) zur Beleimung der Mitte des Zuschnittes (7) eingestellt ist.

11. Vorrichtung nach Anspruch 1 oder einem der folgenden,
**dadurch gekennzeichnet,**
**daß** das Klebstoffauftragegerät (8) zur Beleimung eines längslaufenden Zuschnittrandes eingestellt ist.

12. Vorrichtung nach Anspruch 1 oder einem der folgenden,
**dadurch gekennzeichnet,**
**daß** das Klebstoffauftragegerät (8) zwischen den endlos umlaufenden Gurten () des Zuschnitt-Abzugförderers (12) angeordnet ist.

13. Vorrichtung nach Anspruch 1 oder einem der folgenden,
**dadurch gekennzeichnet,**
**daß** die Halterung des Klebstoffauftragegerätes quer zur Förderrichtung der Bahnen bis über den seitlichen Rahmen der Rotationsdruckmaschine hinaus verstellbar angeordnet ist.

14. Vorrichtung nach Anspruch 13,
**dadurch gekennzeichnet,**
**daß** die Halterung des Klebstoffauftragegerätes in einen verschiebbar geführten Schlitten integriert ist.

15. Vorrichtung nach Anspruch 13 oder 14,
**dadurch gekennzeichnet,**
**daß** die Halterung des Klebstoffauftragegerätes quer zur Schlittenführung in Richtung auf die zu beschichtende Bahn verstellbar ist.

16. Vorrichtung nach Anspruch 15,
**dadurch gekennzeichnet,**
**daß** die Führung für den Schlitten verstellbar ist.

17. Vorrichtung nach Anspruch 13 oder einem der folgenden,
**dadurch gekennzeichnet,**
**daß** die Halterung des Klebstoffauftragegerätes mitsamt dem Schlitten und gegebenenfalls der Schlittenführung als Baueinheit lösbar an der Rotationsdruckmaschine angeordnet ist.

## Claims

1. Apparatus for applying longitudinal glueing to high-speed webs (2) in folding apparatuses (1, 13) of rotary printing machines, having a control system to influence the glueing in order to produce multi-page layers of sheets which are folded and adhesively bonded along the fold, in which a crosscutter (6) is arranged downstream of a folding former (4) in the conveying direction, **characterized in that** at least one adhesive applicator (8) for the controlled application of interrupted longitudinal glueing (9, 10) to the individual blank (7) is arranged downstream of the crosscutter (6) and upstream of the following folding mechanism (13) in the conveying direction, and this adhesive applicator is controlled as a function of the haul-off conveying speed of the blanks (7).

2. Apparatus according to Claim 1, **characterized in that** the control system of the adhesive applicator (8) is set in such a way that a change to the glueing pattern (9, 10) is made after each blank (7).

3. Apparatus according to Claim 2, **characterized in that** each second blank (7) remains unglued.

4. Apparatus according to Claim 2, **characterized in that** each second blank (7a, 7c) is given interrupted longitudinal glueing (9) over the entire length of the blank (7).

5. Apparatus according to Claim 2 or 4, **characterized in that** every other blank (7b, 7d) is given longitudinal glueing (10) over half the length of the blank (7).

6. Apparatus according to Claim 1 or one of the following, **characterized in that** in each case two glued blanks (7a, 7b) are led together, forming a stack, and are adhesively bonded to each other.

7. Apparatus according to Claim 2 or one of the following, **characterized in that** the pairs of blanks (7a, 7b) adhesively bonded to each other, following their bonding, are folded longitudinally and/or transversely (11) with respect to the glued seam.

8. Apparatus according to Claim 1 or one of the following, **characterized in that** the adhesive applicator is arranged on that side of the blank (7) which faces the first cylinder of the following folding mechanism (13).

9. Apparatus according to Claim 8, **characterized in that** a further adhesive applicator (8) is arranged on the other side of the blank (7).

10. Apparatus according to Claim 1 or one of the following, **characterized in that** the adhesive applicator (8) is set to glue the centre of the blank (7).

11. Apparatus according to Claim 1 or one of the following, **characterized in that** the adhesive applicator (8) is set to glue a longitudinally extending edge of the blank.

12. Apparatus according to Claim 1 or one of the following, **characterized in that** the adhesive applicator (8) is arranged between the endlessly circulating belts of the blank haul-off conveyor (12).

13. Apparatus according to Claim 1 or one of the following, **characterized in that** the holder of the adhesive applicator is arranged such that it can be adjusted transversely with respect to the conveying direction of the webs until beyond the side frames of the rotary printing machine.

14. Apparatus according to Claim 13, **characterized in that** the holder of the adhesive applicator is integrated into a displaceably guided slide.

15. Apparatus according to Claim 13 or 14, **characterized in that** the holder of the adhesive applicator can be adjusted transversely to the slide guide, in the direction of the web to be coated.

16. Apparatus according to Claim 15, **characterized in that** the guide for the slide is adjustable.

17. Apparatus according to Claim 13 or one of the following, **characterized in that** the holder of the adhesive applicator, together with the slide and, possibly, the slide guide, is detachably arranged as a structural unit on the rotary printing machine.

## Revendications

1. Dispositif pour appliquer un encollage longitudinal sur des bandes (2) en déplacement rapide dans des dispositifs de pliage (1, 13) de rotatives d'impression, comprenant une commande destinée à influencer l'encollage en vue de la réalisation de couches de feuilles pliées en pages multiples et collées le long du pliage, dispositif dans lequel, en se référant au sens de transport, après un cône de pliage (4) est disposé un dispositif de coupe transversale (6),
**caractérisé en ce que**, dans le sens de transport, après le dispositif de coupe transversale (6) et avant le groupe de pliage suivant (13), est disposé au moins un appareil d'application de colle (8) destiné à l'application commandée d'encollages longitudinaux interrompus (9, 10) sur le tronçon ou flan coupé individuel (7), et **en ce que** cet appareil d'application de colle est commandé en fonction de la vitesse de transport d'extraction des flans coupés (7).

2. Dispositif selon la revendication 1, **caractérisé en ce que** la commande de l'appareil d'application de colle (8) est réglée de manière à ce qu'après chaque flan coupé (7) ait lieu un changement de l'image d'encollage (9, 10).

3. Dispositif selon la revendication 2, **caractérisé en ce que** chaque second flan coupé (7) reste non encollé.

4. Dispositif selon la revendication 2, **caractérisé en ce que** chaque second flan coupé (7a, 7c) reçoit un encollage longitudinal (9) interrompu, sur la totalité de la longueur du flan coupé (7).

5. Dispositif selon la revendication 2 ou 4, **caractérisé en ce que** chaque autre flan coupé (7b, 7d) reçoit un encollage longitudinal (10) sur la moitié de la longueur du flan coupé (7).

6. Dispositif selon la revendication 1 ou l'une des suivantes, **caractérisé en ce que** les flans coupés encollés (7a, 7b) respectifs sont réunis deux par deux en étant empilés et collés l'un à l'autre.

7. Dispositif selon la revendication 2 ou les suivantes, **caractérisé en ce que** suite à leur collage mutuel, les paires de flans coupés (7a, 7b) collées l'une à l'autre, sont pliées longitudinalement ou transversalement (11) par rapport au cordon de colle.

8. Dispositif selon la revendication 1 ou l'une des suivantes, **caractérisé en ce que** l'appareil d'application de colle est disposé sur le côté du flan coupé (7), qui est dirigé vers le premier cylindre du groupe de pliage (13) suivant.

9. Dispositif selon la revendication 8, **caractérisé en ce qu'**un autre appareil d'application de colle (8) est placé sur l'autre côté du flan coupé (7).

10. Dispositif selon la revendication 1 ou l'une des suivantes, **caractérisé en ce que** l'appareil d'application de colle (8) est réglé pour l'encollage du milieu du flan coupé (7).

11. Dispositif selon la revendication 1 ou l'une des suivantes, **caractérisé en ce que** l'appareil d'application de colle (8) est réglé pour l'encollage d'un bord d'étendue longitudinale du flan coupé.

12. Dispositif selon la revendication 1 ou l'une des suivantes, **caractérisé en ce que** l'appareil d'application de colle (8) est disposé entre les sangles en circulation sans fin du transporteur d'extraction (12) des flans coupés.

13. Dispositif selon la revendication 1 ou l'une des suivantes, **caractérisé en ce que** le support de l'appareil d'application de colle est monté de manière à pouvoir être déplacé transversalement à la direction de transport des bandes, jusqu'au-delà des montants latéraux de la rotative d'impression.

14. Dispositif selon la revendication 13, **caractérisé en ce que** le support de l'appareil d'application de colle est intégré à un chariot guidé de manière coulissante.

15. Dispositif selon la revendication 13 ou 14, **caractérisé en ce que** le support de l'appareil d'application de colle peut être déplacé transversalement au guidage du chariot, en direction de la bande devant être enduite.

16. Dispositif selon la revendication 15, **caractérisé en ce que** le guidage pour le chariot peut être déplacé.

17. Dispositif selon la revendication 13 ou l'une des suivantes, **caractérisé en ce que** le support de l'appareil d'application de colle, y compris le chariot et, le cas échéant, le guidage de chariot, sont disposés de manière amovible, sous forme de module de construction, sur la rotative d'impression.
